# EUROPÄISCHE PATENTSCHRIFT

(11) **EP 3 198 201 B1**
(45) Veröffentlichungstag und Bekanntmachung des Hinweises auf die Patenterteilung: **01.01.2020**
(21) Anmeldenummer: 15763272.0
(22) Anmeldetag: 07.09.2015
(51) Int. Cl.: F24C 15/16

(54) **VERFAHREN ZUM BEFESTIGEN EINER AUSZUGSFÜHRUNG AN EINEM SEITENGITTER**
METHOD FOR FASTENING A PULL-OUT GUIDE TO A SIDE GRATE
PROCÉDÉ DE FIXATION D'UN GUIDAGE À COULISSE SUR UNE GRILLE LATÉRALE

(30) Priorität: 23.09.2014 DE 102014113778; 03.07.2015 DE 102015110754
(43) Veröffentlichungstag der Anmeldung: 02.08.2017
(73) Patentinhaber: Paul Hettich GmbH & Co. KG, 32278 Kirchlengern (DE)
(72) Erfinder: REHAGE, Daniel, 09137 Chemnitz (DE); REIDT, Daniel, 32052 Herford (DE); FROBIETER, Edgar, 49205 Hasbergen (DE); HOMBURG, Kathrin, 32257 Bünde (DE)
(74) Vertreter: Kleine, Hubertus
(86) Internationale Anmeldenummer: PCT/EP2015/070381
(87) Internationale Veröffentlichungsnummer: WO 2016/045951

(56) Entgegenhaltungen:
- DE-A1-102012 011 844
- DE-U1- 20 010 037
- DE-U1-202005 020 458
- DE-U1-202008 000 887
- DE-U1-202009 003 047
- DE-U1-202009 005 177
- DE-U1-202009 005 177

## Beschreibung

Die Erfindung betrifft ein Verfahren zum Befestigen einer Auszugsführung an einem Seitengitter für ein Möbel oder ein Haushaltsgerät, insbesondere ein Gargerät, wobei das Seitengitter mindestens eine horizontale Stange mit einem abgebogenen Endabschnitt zur Aufnahme von Trägern aufweist, und wobei an der Auszugsführung mindestens zwei Schnellbefestigungselemente montiert sind, von denen mindestens eines mindestens einen klammerartigen Halteabschnitt und einen weiteren Halteabschnitt aufweist.

Derartige Seitengitter finden sich beispielsweise in Haushaltsgeräten wie z.B. Gargeräten und insbesondere Backöfen. Sie können auch in weiteren Haushaltsgeräten wie Geschirrspülern oder auch in Möbeln wie z.B. Regalen eingesetzt werden. Üblicherweise sind im Innenraum eines derartigen Möbels oder Geräts zwei sich gegenüberliegende Seitengitter vorgesehen, die mindestens je eine im Wesentlichen horizontal verlaufende Stange aufweisen. Auf zwei sich gegenüberliegende Stangen gleicher Höhe können Träger, beispielsweise Regalböden oder Gargutträger wie z.B. Backbleche, eingeschoben werden. Zudem ist bekannt, an zumindest einer der Stangen des Seitengitters eine Auszugsführung festzulegen, auf die beispielsweise der Gargutträger aufgelegt werden kann. Die Auszugsführungen ermöglichen ein leichteres Herausziehen und Entnehmen beispielsweise eines Gargutträgers, ohne dass die Gefahr eines Abkippens des Gargutträgers besteht.

Aus der Druckschrift DE 20 2005 020 458 U1 ist ein Schnellbefestigungselement zur Festlegung einer Auszugsführung an einem Seitengitter bekannt, bei dem klammerartige Halteabschnitte vorgesehen sind, die die Stange des Seitengitters zumindest teilweise umgreifen. Bevorzugt ist ein Rastelement vorhanden, das einen Abschnitt der Stange des Seitengitters hintergreift, um das Schnellbefestigungselement und damit die Auszugsführung an der Stange festzulegen. Beim Aufschieben des Schnellbefestigungselements auf die Stange verformt sich das Rastelement elastisch, um dann wieder auszufedern und das Schnellbefestigungselement an der Stange festzulegen. Vorteilhaft an dem beschriebenen Schnellbefestigungselement ist eine einfache und problemlose Montage der Auszugsführung an dem Seitengitter. Aufgrund von unvermeidbaren Toleranzen in dem Durchmesser der Stangen des Seitengitters und der Abmessungen der Schnellbefestigungselemente ist die geschaffene Verbindung jedoch im Allgemeinen nicht spielfrei, was in einem Klappern der Auszugsführung beim Benutzen resultieren kann.

Auch die Druckschriften DE 200 10 037 U1, DE 20 2008 000 887 U1 und DE 20 2009 003047 U1 betreffen Schnellbefestigungselemente für Auszugsführungen.

Gemäß der Druckschrift DE 200 10 037 U1 werden die Schnellbefestigungselemente nur an Längserstreckungsabschnitten eines Seitengitters, also Abschnitten, die in Richtung der Auszugsführung verlaufen, befestigt. Bei einer solchen Ausgestaltung besteht die Schwierigkeit, auf die Auszugsführung wirkende Kippmomente, die eine Verdrehung um die Längserstreckungsabschnitte des Seitengitters bewirken können, aufzunehmen.

Bei der Druckschrift DE 20 2008 000 887 U1 werden senkrechte Gitterstäbe des Seitengitters zur Befestigung genutzt, indem die senkrechten Gitterstäbe von Haken des Schnellbefestigungselementes umgriffen werden. In dem Zusammenhang ist beschrieben, dass die Haken zudem verbogen werden können, um sie mit der Stange zu vercrimpen. Nachteilig an der Befestigung an den senkrechten Gitterstäben ist, dass der Abstand der Schnellbefestigungselemente an der Auszugsführung genau dem Abstand der Gitterstäbe entsprechen muss. Ein universeller Einsatz der Auszugsführungen an Seitengittern mit unterschiedlichen Abmessungen ist dadurch nicht gegeben.

Die Druckschrift DE 20 2009 003047 U1 beschreibt ein Schnellbefestigungselement in Form einer nach unten offenen u-förmigen Schiene, auf deren Oberseite die Auszugsführung montiert ist. Die u-förmige Schiene weist an einem hinteren Ende horizontale Abschnitte auf, mit denen sie auf einen hinteren abgebogenen Endabschnitt einer horizontalen Stange des Seitengitters aufgeschoben wird. Am vorderen Ende sind vertikale Einschnitte in die u-förmige Schiene eingebracht, die bei einem Verschwenken der Schiene nach unten um ihr hinteres Ende einen vorderen abgebogenen Endabschnitt der horizontalen Stange umgreifen. Eine in der Mitte der Schiene ausgestanzte Lasche wird dann aufgebogen und greift unter den Längserstreckungsabschnitt der Stange, um zu verhindern, dass die Schiene angehoben werden kann. Diese Lösung verlangt einen festen Abstand der abgebogenen Endabschnitte, was wiederum einem universeller Einsatz der Auszugsführungen an Seitengittern mit unterschiedlichen Abmessungen entgegensteht.

Es ist eine Aufgabe der vorliegenden Erfindung, ein Verfahren zum Befestigen einer Auszugsführung an einem Seitengitter zu schaffen, das schnell und einfach mit einer Vielzahl von Materialien bzw. Materialkombinationen von Seitengitter und Befestigungselement der Auszugsführung durchgeführt werden kann und zu einer spielfreien Befestigung führt.

Diese Aufgabe wird gelöst durch ein Verfahren mit den Merkmalen des unabhängigen Anspruchs. Vorteilhafte Ausgestaltungen und Weiterbildungen sind in den abhängigen Ansprüchen angegeben.

Ein erfindungsgemäßes Verfahren der eingangs genannten Art umfasst die Schritte des Aufschiebens der mindestens zwei Schnellbefestigungselemente auf eine horizontal verlaufende Stange des Seitengitters, so dass der mindestens eine klammerartige Halteabschnitt die Stange in ihrem horizontalen Längserstreckungsabschnitt zumindest teilweise umgreift und der weitere klammerartige Halteabschnitt den abgebogenen Endabschnitt der Stange zumindest teilweise umgreift, und des anschließenden Vercrimpens unter plastischer Verformung von zumindest einem Teil des mindestens einen klammerartigen Halteabschnitts des Schnellbefestigungselements mit der Stange des Seitengitters.

Durch die plastische Verformung kann - gegebenenfalls zusätzlich zu einem zuvor erfolgten Verrasten unter elastischer Verformung - eine Verbindung zwischen dem Schnellbefestigungselement und der Stange des Seitengitters geschaffen werden, durch die die Auszugsführung spielfrei und ohne Freiheitsgrade an dem Seitengitter befestigt ist. Dieses gewährleistet ein laufruhiges Benutzen der Auszugsführung.

Das Vercrimpen setzt eine plastische Verformbarkeit von zumindest Teilen des Schnellbefestigungselements voraus. Von dieser Voraussetzung abgesehen, kann ein Vercrimpen jedoch bei nahezu jeder Materialkombination von Seitengitter und Schnellbefestigungselement erfolgen. Insbesondere ist ein Vercrimpen auch für solche Materialkombinationen geeignet, bei denen eine stoffschlüssige Befestigung wie beispielsweise ein Verschweißen nicht möglich wäre. Seitengitter von Gargeräten sind beispielsweise häufig verchromt und die Schnellbefestigungselemente aus Edelstahlblech gefertigt, sodass ein Verschweißen des Seitengitters mit einem nachträglichen aufgesetzten Schnellbefestigungselement als Befestigungsmethode nicht in Frage kommt.

Das Vercrimpen kann mit einem entsprechenden Werkzeug, im einfachsten Fall mit einer Zange, schnell und einfach erfolgen. Das Befestigen der Auszugsführung oder der Auszugsführungen an dem Seitengitter kann bereits werksseitig vorgenommen werden. Aufgrund der einfachen Befestigungsart durch das Vercrimpen kann jedoch auch vorgesehen sein, die Auszugsführungen bei Lieferung oder Montage des Geräts vor Ort beim Endkunden am Seitengitter zu befestigen, wodurch der Kunde beispielsweise die Möglichkeit hat, die Höhe, in der die Auszugsführung festgelegt werden soll, individuell auszuwählen.

Dadurch, dass das mindestens eine Schnellbefestigungselement mindestens einen klammerartigen Halteabschnitt aufweist, der die horizontale Stange zumindest teilweise umgreift, ist ein Formschluss gebildet. Bevorzugt weist der mindestens eine klammerartige Halteabschnitt ein im Wesentlichen u-förmiges Profil mit einem oberen Schenkel und einem unteren Schenkel auf, wobei zumindest einer der Schenkel so verformt ist, dass die horizontale Stange formschlüssig zumindest teilweise umgriffen ist. Ein derartiges Schnellbefestigungselement mit klammerartigem Halteabschnitt kann material- und kostensparend als einfaches Stanz- / Biegeteil hergestellt werden. Sein freier unterer Schenkel kann zum Vercrimpen leicht verformt werden. Mit dem klammerartigen Halteabschnitt kann die Auszugsführung zudem zunächst einfach auf die Stange des Seitengitters aufgeschoben werden und hält dort zum Beispiel klemmend. Danach kann das Vercrimpen bequem durchgeführt werden, ohne dass die Auszugsführung dabei gesondert fixiert werden muss. In einer Weiterbildung kann ein Rastelement an dem mindestens einen klammerartigen Halteabschnitt ausgebildet sein, das eine Verrastung des Schnellbefestigungselements bei einem Aufschieben auf die Stangen bewirkt. Beispielsweise kann das Rastelement als eine federnde Rastzunge ausgebildet sein, deren freies Ende an der Stange anliegt. Durch die Verrastung wird die Auszugsführung noch besser vorläufig fixiert als durch eine reine Klemmung.

In einer vorteilhaften Ausgestaltung umgreift einer der klammerartigen Halteabschnitte des Schnellbefestigungselements die Stange zumindest teilweise an einem Längserstreckungsabschnitt der Stange formschlüssig. Weiter bevorzugt umgreift einer bzw. ein weiterer der klammerartigen Halteabschnitte des Schnellbefestigungselements die Stange an dem abgebogenen Endabschnitt zumindest teilweise formschlüssig.

Dadurch, dass mindestens zwei Schnellbefestigungselemente für jede Auszugsführung vorhanden sind, kann eine sichere Befestigung am Seitengitter im vorderen und im hinteren Bereich des Auszugsführung realisiert werden. Bevorzugt wird auch der weiteren klammerartigen Halteabschnitt plastisch verformt. Bei einer im Querschnitt runden Stange des Seitengitters ist eine Befestigung an nur einem Stangenabschnitt nicht verdrehsicher. Durch das Befestigen an einem Längs- und einem Querabschnitt, also an zwei unterschiedlich orientierten Abschnitten, wird eine verdreh- und verkippsichere Befestigung geschaffen.

Die Erfindung wird nachfolgend anhand von Ausführungsbeispielen mithilfe von Figuren näher erläutert. Die Figuren zeigen:
- Fig.1: eine perspektivische Ansicht eines Innenraums eines Haushaltsgeräts mit einem Seitengitter der Auszugsführung;
- Fig. 2a,2b: unterschiedliche perspektivische Ansichten eines Seitengitters mit einer Auszugsführung, die mithilfe von Schnellbefestigungselementen auf eine Stange des Seitengitters aufgeschoben ist; und
- Fig. 3a, 3b: das Seitengitter mit Auszugsführung in perspektivischen Ansichten analog zu den Figuren 2a und 2b mit vercrimpten Schnellbefestigungselementen.

In Figur 1 ist ein Backofen 1 als Bespiel eines Gargeräts in einer perspektivischen schematischen Darstellung gezeigt. Eine Tür 2 ist geöffnet, um Einblick in einen Innenraum 3 des Backofens 1 zu gewähren.

Im Innenraum 3 des Backofens 1 ist an gegenüberliegenden Seiten jeweils ein gitterartiges Seitenteil 5, nachfolgend auch Seitengitter 5 genannt, angeordnet. Das Seitengitter 5 erstreckt sich von einer Vorderseite 4 des Backofens in Richtung seiner Rückseite und weist senkrecht verlaufende Pfosten 6 und mindestens eine, vorliegend eine Mehrzahl von horizontal verlaufenden Stangen 7 auf. Die horizontalen Stangen 7 weisen an beiden Seiten jeweils einen im Wesentlichen rechtwinklig abgebogenen Endabschnitt 8 auf. Die Stangen 7 sind mit diesem abgewinkelten Endabschnitt 8 jeweils an mindestens einem der Pfosten 6 festgelegt, insbesondere mit diesen verschweißt.

In dem dargestellten Ausführungsbeispiel sind jeweils zwei der horizontalen Stangen 7 mit geringem Abstand voneinander parallel angeordnet, sodass ein Gargutträger mit seiner Seitenkante zwischen jeweils zwei benachbarte Stangen 7 eingeschoben werden kann. Es versteht sich, dass die Anzahl der horizontalen Stangen 7 und /oder der Pfosten 6 bei Ausgestaltungen des Seitengitters 5 von dem hier dargestellten Beispiel abweichen kann. Es wird weiter angemerkt, dass ein vergleichbares Seitengitter, an dem mindestens eine Auszugsführung anmeldungsgemäß befestigt ist, auch in anderen Haushaltsgeräten und/oder Möbeln eingesetzt werden kann.

An hier beispielhaft einer der Stangen 7 ist eine Auszugsführung 10 befestigt, die eine Führungsschiene 14 und eine relativ zur Führungsschiene 14 nach vorn ausziehbare Laufschiene 11 aufweist. Die Laufschiene 11 ist im vorderen Bereich von einer Abdeckplatte 12 begrenzt. Im hinteren Bereich der Laufschiene 11 ist ein Stoppbolzen 13 angeordnet. Auf die Laufschiene 11 kann ein Gargutträger zwischen Abdeckplatte 12 und Stoppbolzen 13 aufgelegt werden, der mittels der Auszugsführung 10 bequem ausgezogen werden kann.

Die Auszugsführung 10 ist mit Hilfe von zwei Schnellbefestigungselementen 20 an der entsprechenden horizontalen Stange 7 des Seitengitters 5 festgelegt. Die Schnellbefestigungselemente 20 sind im Zusammenhang mit den nachfolgend beschriebenen Figuren 2a, 2b und 3a, 3b detaillierter dargestellt. Anhand dieser Figuren wird auch ein anmeldungsgemäßes Verfahren zum Festlegen der Auszugsführungen 10 an der Stange 7 mittels der Schnellbefestigungselemente 20 erläutert.

In Figur 2a ist ein Ausschnitt des Seitengitters 5 sowie der Auszugsführung 10 in einer perspektivischen Darstellung wiedergegeben. Die Figur 2a ist eine Schrägansicht auf die Rückseite des Seitengitters 5, also auf die Seite, die an der Wandung des in Figur 1 dargestellten Innenraums 1 anliegt. Figur 2b gibt eine Schnittdarstellung durch das Seitengitter 5 und die Auszugsführung 10 wieder, wobei der Schnitt senkrecht zu dem horizontal verlaufenden Längsabschnitt der horizontalen Stange 7 mit Blickrichtung entlang der Längserstreckung der Stange 7 ausgeführt ist.

In dem in den Figuren 2a und 2b dargestellten Montagestadium ist die Auszugsführung 10 mithilfe von zwei Schnellbefestigungselementen 20, einem vorderen und einem hinteren Schnellbefestigungselement 20, auf die Stange 7 aufgeschoben. Die Auszugsführung 10 und die Schnellbefestigungselemente 20 sind dabei über einen Tragabschnitt 15 der Führungsschiene 14 der Auszugsführung 10 miteinander verbunden, insbesondere in einem Punktschweißverfahren. Die Schnellbefestigungselemente 20 weisen jeweils einen klammerartigen Halteabschnitt 21 auf, der die Stange 7 in seinem Längserstreckungsabschnitt zumindest teilweise umgreift. Der klammerartige Halteabschnitt 21 weist im vorliegenden Ausführungsbeispiel die Form eines liegenden u-förmigen Profils auf mit einem oberen Schenkel 22, der mit dem Tragabschnitt 15 verbunden ist und einen unteren Schenkel 23. An den unteren Schenkel 23 ist ein Rastelement 24 angeordnet, dass federnd nach oben in Richtung des oberen Schenkels 22 ausgestellt ist. Wird das Befestigungselement horizontal auf die Stange 7 aufgeschoben, weicht das Rastelement 24 zunächst nach unten aus, um dann nach vollständigem Aufschieben nach oben auszufedern und so die Stange 7 zu hintergreifen.

An dem Schnellbefestigungselement 20 ist ein weiterer klammerartiger Halteabschnitt 25 ausgebildet. Dieser weitere Halteabschnitt 25 weist ebenfalls ein u-förmiges Profil auf, das in seiner Ausrichtung jedoch um 90° gegenüber dem u-förmigen Profil des klammerartigen Halteabschnitts 21 verdreht ist. Das u-förmige Profil des weiteren Halteabschnitts 25 umgreift den abgebogenen Endabschnitt 8 der Stange 7 ebenfalls zumindest teilweise und verhindert so ein Verschieben des Schnellbefestigungselements in Richtung der Längserstreckung der Stange 7.

Es kann vorgesehen sein, dass sowohl das vordere, als auch das hintere der Befestigungselemente 20 den weiteren klammerartigen Halteabschnitt 25 aufweisen. Es ist jedoch auch denkbar, dass nur eines der beiden Befestigungselemente 20, entweder das vordere oder das hintere sowohl den klammerartigen Halteabschnitt 21 als auch den weiteren klammerartigen Halteabschnitt 25 aufweisen. Durch das Aufschieben der Befestigungselemente 20 und das Verrasten mithilfe des Rastelements 24 ist die Auszugsführung 10 in dem in den Figuren 2a und 2b dargestellten Montagezustand bereits so an der Stange 7 festgelegt, dass ein unbeabsichtigtes Herunterfallen unterbunden ist. Wenn beide Befestigungselemente den weiteren klammerförmigen Halteabschnitt 25 aufweisen, ist die Auszugsführung 10 auch in Längserstreckungsrichtung in beiden Richtungen (nach vorne und nach hinten) festgelegt.

Aufgrund von Materialtoleranzen im Durchmesser der Stange 7 und aufgrund von Fertigungstoleranzen beim Ausbilden der u-förmigen klammerartigen Halteabschnitte 21 bzw. 25 sowie Toleranzen, die den Abstand der beiden Befestigungselemente 20 in Längserstreckungsrichtung der Stangen 7 betreffen, ist der in Figur 2a und 2b dargestellte Montagezustand der Auszugsführung 10 an den Stangen 7 jedoch nicht spielfrei, was in einem Klappern beim Betätigen der Auszugsführung 10 resultieren kann.

Die Figuren 3a und 3b zeigen in gleicher Art wie die Figuren 2a und 2b das Seitengitter 5 mit endmontierter Auszugsführung 10 nach Anwendung eines erfindungsgemäßen Montageverfahrens.

Bei dem erfindungsgemäßen Montageverfahren werden ausgehend von dem in den Figuren 2a und 2b gezeigten Montagestadium die klammerartigen Halterabschnitte 21, sowie gegebenenfalls die weiteren klammerartigen Halteabschnitte 25, so plastisch verformt, dass ein Formschluss zwischen den klammerartigen Halteabschnitten 21, 25 und den entsprechenden Abschnitten der Stangen 7 besteht. Durch die plastische Verformung sind die klammerartigen Halteabschnitte 21, 25 spielfrei an der Stange 7 befestigt, wodurch Toleranzen in dem Durchmesser der Stangen 7, dem Abstand der abgebogenen Endabschnitte 8 sowie dem Abstand der Befestigungselemente 20 sowie der Größe der u-förmigen Profile der klammerartigen Halteabschnitte 21, 25 ausgeglichen sind. Ein sich aus der nicht spielfreien Befestigung zuvor ergebendes Klappern oder ähnliche Betätigungsgeräusche sind abgestellt.

Die plastische Verformung kann bevorzugt mittels eines geeigneten Prägewerkzeugs erfolgen, beispielsweise einer Zange. Besonders vorteilhaft ist die Verwendung einer speziellen Zange, deren Backen im Hinblick auf ihre Ausrichtung und Größe an die Form des Befestigungselements 20 und die zur Verfügung stehenden Größe zwischen Befestigungselement 20 und Führungsschiene 14 angepasst ist. Nach Aufstecken und Verrasten der Befestigungselemente 20 auf die entsprechende Stange 7 kann ein Vercrimpen (Verprägen) auf einfache Weise sogar bei einem Seitengitter 5 vorgenommen werden, dass bereits in dem Innenraum 1 des Geräts (vergleiche Fig.1) angeordnet ist.

Wie in Figur 3b gut erkennbar ist, liegt das als Federzunge ausgebildete Rastelement 24 im Ausführungsbeispiel nach erfolgtem Vercrimpen mit seinem freien Ende am oberen Schenkel 22 an. Das Rastelement 24 befindet sich nach dem Vercrimpen zumindest oberhalb des halben Durchmessers der Stange 7. Auf diese Weise wird eine Struktur geschaffen, die auch bei großer auf die Auszugsführung einwirkender Kraft nicht von der Stange 7 abgezogen werden kann.

Im dargestellten Ausführungsbeispiel ist die Auszugsführung 10 mit ihren Befestigungselementen 20 zunächst rastend auf die entsprechende Stange aufgeclipst (Vergleiche Montagezustand der Fig.2a, 2b). Bei einer alternativen Ausgestaltung des Befestigungselements 20 weist dieses kein Rastelement 24 auf, sodass ein zwischenzeitliches Verrasten nach Aufstecken der Befestigungselemente 20 auf die Stange 7 nicht erfolgt. Gleichwohl kann durch die Geometrie und Dimensionierung der klammerartigen Halteabschnitte 21 und gegebenenfalls des weiteren klammerartigen Halteabschnitts 25 eine zwischenzeitliche klemmende Befestigung der Befestigungselemente 20 auf der Stange 7 erfolgen. Die endgültige Festlegung wird dann vergleichbar zu den Figuren 3a und 3b durch die plastische Verformung von Teilen der klammerartigen Halteabschnitte 21, 25, insbesondere eines freien unteren Schenkels (vgl. Schenkel 23 in Figuren 3a, 3b) vorgenommen.

### Bezugszeichenliste

- 1: Backofen
- 2: Tür
- 3: Innenraum
- 4: Vorderseite
- 5: Seitengitter
- 6: Pfosten
- 7: Stange
- 8: abgebogener Endabschnitt

- 10: Auszugsführung
- 11: Laufschiene
- 12: Abdeckplatte
- 13: Stoppbolzen
- 14: Führungsschiene
- 15: Tragabschnitt

- 20: Schnellbefestigungselement
- 21: klammerartiger Halteabschnitt
- 22: oberer Schenkel
- 23: unterer Schenkel
- 24: Rastelement
- 25: weiterer klammerartiger Halteabschnitt

## Patentansprüche

1. Verfahren zum Befestigen einer Auszugsführung (10) an einem Seitengitter (5) für ein Möbel oder ein Haushaltsgerät, wobei das Seitengitter (5) mindestens eine horizontale Stange (7) mit einem abgebogenen Endabschnitt (8) zur Aufnahme von Trägern aufweist, und wobei an der Auszugsführung (10) mindestens zwei Schnellbefestigungselemente (20) montiert sind, von denen mindestens eines mindestens einen klammerartigen Halteabschnitt (21) und einen weiteren klammerartigen Halteabschnitt (25) aufweist, mit den Schritten:
- Aufschieben der mindestens zwei Schnellbefestigungselemente (20) auf eine horizontal verlaufende Stange (7) des Seitengitters (5), so dass der mindestens eine klammerartige Halteabschnitt (21) die Stange (7) in ihrem horizontalen Längserstreckungsabschnitt zumindest teilweise umgreift und der weitere klammerartige Halteabschnitt (25) den abgebogenen Endabschnitt (8) der Stange (7) zumindest teilweise umgreift, und
- Vercrimpen von zumindest einem Teil des mindestens einen klammerartigen Halteabschnitts (21) des Schnellbefestigungselements (20) mit der Stange (7) durch plastisches Verformen von zumindest dem Abschnitt des Schnellbefestigungselements (20).

2. Verfahren nach Anspruch 1, bei dem der mindestens eine klammerartige Halteabschnitt (21, 25) ein im Wesentlichen u-förmiges Profil mit einem oberen Schenkel (22) und einem unteren Schenkel (23) aufweist, wobei zumindest einer der Schenkel (22, 23) so verformt wird, dass die horizontale Stange (7) zumindest teilweise umgriffen wird.

3. Verfahren nach Anspruch 1 oder 2, wobei ein Rastelement (24) an dem mindestens einen klammerartigen Halteabschnitt (21) ausgebildet ist, so dass das Schnellbefestigungselement (20) bei dem Aufschieben auf die Stange (7) mit dieser verrastet.

4. Verfahren nach Anspruch 3, wobei das Rastelement (24) als eine federnde Rastzunge ausgebildet ist, deren freies Ende die Stange (7) hintergreift.

5. Verfahren nach einem der Ansprüche 1 bis 4, bei dem auch der weitere klammerartige Halteabschnitt (25) des Schnellbefestigungselements (20) mit der Stange (7) durch plastisches Verformen vercrimpt wird.

## Claims

1. A method for fastening a pullout guide (10) on a side grid (5) for an item of furniture or a household appliance, wherein the side grid (5) has at least one horizontal rod (7) with a bent-over end section (8) for accommodating a carrier, and wherein at least two quick-action fastening element (20) are installed on the pullout guide (10), one of which comprises least one clamp-type holding section (21) and a further clamp-type holding section (25), having the following steps:
- pushing the at least two quick-action fastening element (20) onto a horizontally extending rod (7) of the side grid (5), such that the clamp-type holding section (21) encompasses the rod (7) at least partly on its longitudinal extension section and that the further clamp-type holding section (25) encompasses the bent-over end section (8) of the rod (7) at least partly, and
- crimping at least a part of the clamp-type holding section (21) of the quick-action fastening element (20) with the rod (7) by plastically deforming the at least one section of the quick-action fastening element (20).

2. The method according to Claim 1, wherein the at least one clamp-type holding section (21, 25) has a substantially U-shaped profile having an upper leg (22) and a lower leg (23), wherein at least one of the legs (22, 23) is deformed so that the horizontal rod (7) is at least partially encompassed.

3. The method according to Claim 1 or 2, wherein a catch element (24) is formed on the at least one clamp-type holding section (21), which causes latching of the quick-action fastening element (20) when it is pushed onto the rod (7).

4. The method according to Claim 3, wherein the catch element (24) is designed as a springy catch tongue, the free end of which presses against the rod (7).

5. The method according to one of Claims 1 to 4, wherein the further clamp-type holding section (25) of the quick-action fastening element (20) is crimped with the rod (79 by a plastic deformation.

## Revendications

1. Procédé de fixation d'une glissière de tiroir (10) sur une grille latérale (5) d'un meuble ou d'un appareil ménager, la grille latérale (5) présentant au moins une barre horizontale (7) avec une partie d'extrémité pliée (8) pour la réception de supports, et au moins deux éléments de fixation rapide (20) étant montés sur la glissière de tiroir (10), dont au moins un présente au moins une partie de maintien en forme de pince (21) et une autre partie de maintien en forme de pince (25), comprenant les étapes consistant à :
- monter lesdits au moins deux éléments de fixation rapide (20) sur une barre (7) s'étendant horizontalement de la grille latérale (5) de telle sorte que ladite au moins une partie de maintien en forme de pince (21) enserre au moins partiellement la barre (7) dans sa partie d'extension longitudinale horizontale et l'autre partie de maintien en forme de pince (25) enserre au moins partiellement la partie d'extrémité pliée (8) de la barre (7), et
- sertir au moins une portion de ladite au moins une partie de maintien en forme de pince (21) de l'élément de fixation rapide (20) avec la barre (7) par déformation plastique d'au moins la partie de l'élément de fixation rapide (20).

2. Procédé selon la revendication 1, selon lequel ladite au moins une partie de maintien en forme de pince (21, 25) présente un profil sensiblement en U avec une branche supérieure (22) et une branche inférieure (23), au moins l'une des branches (22, 23) étant déformée de telle sorte que la barre horizontale (7) soit au moins partiellement enserrée.

3. Procédé selon la revendication 1 ou 2, selon lequel un élément d'encliquetage (24) est formé sur ladite au moins une partie de maintien en forme de pince (21) de telle sorte que l'élément de fixation rapide (20) s'encliquette avec la barre (7) lorsqu'il est monté sur celle-ci.

4. Procédé selon la revendication 3, selon lequel l'élément d'encliquetage (24) est réalisé sous la forme d'une languette d'encliquetage élastique dont l'extrémité libre vient se plaquer derrière la barre (7).

5. Procédé selon l'une des revendications 1 à 4, selon lequel l'autre partie de maintien en forme de pince (25) de l'élément de fixation rapide (20) est également sertie avec la barre (7) par déformation plastique.
